# EUROPÄISCHE PATENTSCHRIFT

(11) **EP 1 125 860 B1**
(45) Veröffentlichungstag und Bekanntmachung des Hinweises auf die Patenterteilung: **07.05.2003**
(21) Anmeldenummer: 01111379.2
(22) Anmeldetag: 26.02.1999
(51) Int. Cl.: B65D 75/66

(54) **Aufreissfaden für Verpackungen**
Tear strip for packages
Bande de déchirage pour emballages

(30) Priorität: 27.02.1998 DE 19808288; 26.02.1999 DE 19910158
(43) Veröffentlichungstag der Anmeldung: 22.08.2001
(62) Teilanmeldung aus: 99916772.9
(73) Patentinhaber: WHD elektronische Prüftechnik GmbH, 01129 Dresden (DE)
(72) Erfinder: Puttkammer, Frank, 01640 Coswig (DE); Puttkammer, Monika, 01640 Coswig (DE)
(74) Vertreter: Heitsch, Wolfgang

(56) Entgegenhaltungen:
- WO-A-97/01495

## Beschreibung

Die Erfindung betrifft einen Aufreißfaden für Verpackungen mit Merkmalen zur Kennzeichnung.

Bekannt ist, Produkte mit Umverpackungen aus Folien zu versehen. Zum Öffnen dieser Umverpackungen aus Folie werden auf einer Seite des Verpackungsmaterials oder um dieses herum ohne Verwendung zusätzlicher Mittel Fäden, Bänder oder Schnüre häufig aus dem gleichen Folienmaterial, mitunter andersfarbig, meistens aber mit einer höheren Materialstärke oder mehrere Materialschichten miteinander verbunden eingelegt. Ein Ende dieser Fäden, Bänder oder Schnüre ist frei heraushängend, als Lasche zum Aufziehen. Der so entstandene Anfang der Aufreißvorrichtung ist in der Regel eingekerbt, eingeschnitten, um ein zielgerichtetes Aufreißen mit geringem Kraftaufwand zu ermöglichen. Zieht man an der Lasche in Aufreißrichtung, so zerreißt bzw. durchtrennt das Aufreißelement die Verpackungsfolie und teilt diese. Das Produkt kann entnommen werden.

Bekannt sind auch Verpackungen - meist Kartonagen oder stärkere Kunststoffumhüllungen -, welche definiert parallele Perforationen besitzen und ebenfalls am Ende eine Lasche aufweisen. Diese Verpackungen benötigen in der Regel keine zusätzlichen Verstärkungen im Öffnungsbereich.

Durch die WO 97/01495 ist auch ein selbstklebendes Label bekannt geworden, das auf eine Verpackung aufbringbar ist und die Verbindungsstelle eines aus zwei Teilen bestehenden Artikels überdeckt. Dieses Label trägt eine in zwei parallelen Linien ausgeführte Perforation zum zielgerichteten Abreißen eines durch die Perforation gebildeten Aufreißfadens.

Diese zuerst beschriebenen bekannten Öffnungsmethoden werden von so vielen Herstellern für sehr viele Produkte, auch für Produkte gleicher Art, so häufig angewendet, daß ein Unterschied sowohl in der Verpackung als auch in dem Aufreißmechanismus oder aber in der Farbgebung eines Aufreißfadens von Produkt zu Produkt, von Marke zu Marke nicht möglich ist. Aufgerissene und somit zerstörte Folienumhüllungen unterscheiden sich in den meisten Fällen für das Auge des Verbrauchers nicht. Dieser Mangel macht es natürlich auch Nachahmern und Fälschern einfach, derartige Folienumverpackungen herzustellen, um damit gefälschte Produkte zu umhüllen. Die GB 2 298 391 A beschreibt einen Sicherheitsgegenstand fälschen indizierend wie eine einschrumpfende Siegelhülle bestehend aus einem Substrat, beispielsweise Polypropylen mit einer einen optisch variablen Effekt generierenden Struktur wie ein geprägtes Hologramm. Diese einen optisch variablen Effekt generierenden Struktur ist beschichtet mit einer Aluminiumschicht, wobei die generierende Struktur so behandelt ist, dass die Haftung der Aluminiumschicht auf dieser einstellbar ist. Diese Seite des Schichtaufbaus wird auf ein mit Klebstoff, welcher durch Druck aktiviert wird, versehenes Material, beispielsweise Papier aufgebracht. Die andere Oberfläche des Substrats trägt einen Kleber, welcher durch Hitze aktiviert wird.

Um der Produktpiraterie vor allem bei Markenprodukten zu begegnen und die enormen materiellen Schäden, die dem Originalproduzenten erwachsen, zu mindern, ist es Aufgabe der Erfindung, die Verpackung mit ihrem Aufreißmechanismus so zu gestalten, daß eine firmeneigene, zur Originalitätsbestimmung geeignete Verschlußmöglichkeit gefunden wird. Dem Benutzer muß schon beim Öffnen des Produkts ein Effekt der Originalität gezeigt werden. Weiterhin ist es Aufgabe der Erfindung, den Aufreißfaden derart zu gestalten, daß eine Originalitätsprüfung mit einer entsprechenden Prüfvorrichtung schon vor dem Öffnen der Verpackung möglich ist.

Die Erfindung wird im folgenden anhand der in den Zeichnungen dargestellten Ausführungsbeispiele näher erläutert und beschrieben. Die den Zeichnungen und der Beschreibung zu entnehmenden Merkmale können bei anderen Ausführungsformen der Erfindung einzeln für sich oder zu mehreren in beliebiger Kombination Anwendung finden.

Die Zeichnungen zeigen in:
- Fig. 1: ein Teilstück einer Folienumverpackung für Zigaretten mit Anfangsstück eines Aufreißfadens, als Darstellung des Standes der Technik
- Fig. 2: eine Draufsicht auf einen Abschnitt eines Aufreißfadens mit Perforationslöchern,
- Fig. 3: einen Schnitt A-A nach Fig. 2,

Aufreißfäden **1** sind üblicherweise insbesondere für Zigarettenverpackungen als Band oder Faden ausgebildete Flachfolien, die stärker sind als die Verpackungsfolie **2.** Üblicherweise werden Aufreißfäden **1** verwendet, die eine Dicke von ca. 20 µm und eine Breite von 1 mm bis 2 mm aufweisen. Zur besseren Kenntlichmachung sind - wie aus Fig. 1 ersichtlich - Aufreißfäden **1** häufig farblich gestaltet und heben sich somit von der Verpackungsfolie **2** bzw. dem zu verpackenden Gegenstand deutlich ab. Zum Greifen des Aufreißfadens **1** ist dieser am Anfang über die Verpackungsfolie **2** hinausstehend als Lasche **3** ausgebildet. Meist ist links- und rechtsseitig am Beginn eines Aufreißfadens - also beidseitig von der Lasche - die Verpackungsfolie **2** eingeschnitten, um ein zielgerichtetes Aufreißen der Verpackungsfolie **2** parallel zum Aufreißfaden **1** zu erreichen.

Fig. 2 zeigt eine Draufsicht auf ein Teilstück eines Aufreißfadens **1** mit mehreren Perforationslöchern **5.** Vorzugsweise sind die Perforationslöcher **5** in Form von Zeichen angeordnet. Diese Perforationslöcher **5** werden üblicherweise als Stanzlöcher hergestellt oder zugleich mit einem entsprechenden Tiefziehmaß **TM** (Fig. 3) hergestellt. Vorzugsweise ist das Tiefziehmaß **TM** genauso groß wie die Dicke des Aufreißfadens **1.** Wird das Perforationsloch **5** tiefgezogen, kommt es zu einer Stauchung der Unterseite **6** des Aufreißfadens **1** im Bereich des Perforationslochs **5.** Gleichzeitig wird die Oberseite **7** des Aufreißfadens **1** gestreckt. Diese Verformung des Aufreißfadens **1** im Bereich des Perforationslochs **5** bewirkt nach Aufreißen der Verpackung wiederum einen entsprechenden Einrollvorgang bzw. Krümmung. Hier sind sowohl das Tiefziehmaß **TM,** die Positionierung des Perforationslochs **5** als auch dessen Größe bzw. Form als Kodierung erfindungsgemäß vorgesehen.

Da der Aufreißfaden **1** von wesentlich höherer Festigkeit ist als die Verpackungsfolie **2,** wird auch nicht die zielgerichtet vorgenommene Deformation des Aufreißfadens **1** durch den Aufreißvorgang verändert. Demzufolge kann der durch die Perforationslöcher **5** gestauchte bzw. gestreckte Aufreißfaden **1** vor seiner Verbindung mit der Verpackungsfolie **2** in seinen zielgerichtet vorgenommenen Deformationen vermessen werden. Aus dem dargestellten Teilstück eines Aufreißfadens **1** wird entweder der Radius der Fadenkrümmung und/oder das unterschiedliche Längenmaß von der gestreckten Oberseite **7** und der gestauchten Unterseite **6** des Aufreißfadens **1** vermessen und dient als Kodierung.

Wird beispielsweise anhand der Perforationslöcher **5** und der von ihnen verursachten Radien chargen-, quartals- oder jahresweise eine Kodierung vom Hersteller festgelegt, so kann diese durchaus auf der Verpackung angegeben werden, um auch dem Verbraucher die Unterscheidung zwischen Original und Fälschung zu ermöglichen. Eine derartige Verbraucherinformation kann natürlich weggelassen werden, und nur der Hersteller bzw. entsprechende Prüforgane kennen die Kodierung. Der Hersteller kann stichprobenartig sowohl im Inland als auch im Ausland seine Produkte prüfen lassen. Somit ist ein gemäß der Erfindung vorgesehener wirksamer Schutz vor Fälschungen gegeben.

Die Merkmale der Erfindung gehen außer aus den hier dargelegten Ausführungsbeispielen anhand der einzelnen Figuren auch aus den Ansprüchen hervor, wobei die einzelnen Merkmale für sich allein oder zu mehreren in Form von Unterkombinationen der einzelnen Elemente vorteilhafte schutzfähige Ausführungen darstellen, für die hier Schutz beansprucht wird.

## Patentansprüche

1. Aufreißfaden für Verpackungen mit Merkmalen zur Kennzeichnung, **dadurch gekennzeichnet, daß** der Aufreißfaden **(1)** mit einem oder mehreren eine festgelegte Kodierung darstellenden Perforationslöchern (**5**) versehen ist.

2. Aufreißfaden nach Anspruch 1, **dadurch gekennzeichnet, daß** die Perforationslöcher (**5**) tiefgezogen sind und ein Tiefziehmaß (**TM**) aufweisen.

3. Aufreißfaden nach den Ansprüchen 1 und 2, **dadurch gekennzeichnet, daß** die Perforationslöcher (**5**) in Form von Zeichen angeordnet sind.

## Claims

1. Tear-open thread for packaging with identifying features, **characterized in that** the tear-open thread (1) is provided with one or more perforation holes (5) which constitute a defined coding.

2. Tear-open thread according to Claim 1, **characterized in that** the perforation holes (5) are thermoformed and have a thermoforming extent (TM).

3. Tear-open thread according to Claims 1 and 2, **characterized in that** the perforation holes (5) are arranged in the form of symbols.

## Revendications

1. Bande de déchirage pour des emballages avec des caractéristiques d'identification, **caractérisée en ce que** la bande de déchirage (1) est pourvue d'un ou de plusieurs trous perforés (5) représentant un code établi.

2. Bande de déchirage suivant la revendication 1, **caractérisée en ce que** les trous perforés (5) sont emboutis et présentent une dimension d'emboutissage (TM).

3. Bande de déchirage suivant les revendications 1 et 2, **caractérisée en ce que** les trous perforés (5) sont disposés en forme de signes.
